# EUROPÄISCHE PATENTANMELDUNG

(11) **EP 4 675 074 A1**
(43) Veröffentlichungstag der Anmeldung: **07.01.2026**
(21) Anmeldenummer: 24186541.9
(22) Anmeldetag: 04.07.2024
(51) Int. Cl.: E06B 3/28, E06B 3/26

(54) **ISOLIERVORRICHTUNG FÜR EINE GEBÄUDEÖFFNUNG UND VERFAHREN ZUM ISOLIEREN EINER GEBÄUDEÖFFNUNG**

(71) Anmelder: bash-tec GmbH, 57299 Burbach-Holzhausen (DE)
(72) Erfinder: Büdenbender, Amd, 57299 Burbach-Holzhausen (DE)
(74) Vertreter: Feucker, Max Martin

(57) **Zusammenfassung**

Die Erfindung betrifft eine Isoliervorrichtung für eine einen Gebäuderahmen, wie Fensterrahmen (1.1) oder Türrahmen, und einen Flügel, wie Fensterflügel (1.2) oder Türflügel, aufweisende Gebäudeöffnung (1), umfassend: einen Rahmen (2) und ein an den Rahmen angebrachtes luftdichtes Flächengebilde (3), wobei in einem montierten Zustand der Isoliervorrichtung an der Gebäudeöffnung (1) ein Isolierraum (4) zwischen dem Flächengebilde (3) und dem Flügel (1.2) ausbildbar ist.

## Beschreibung

Die vorliegende Erfindung betrifft eine Isoliervorrichtung für eine Gebäudeöffnung sowie ein Verfahren zum Isolieren einer Gebäudeöffnung. Die Gebäudeöffnung kann beispielsweise durch ein Fenster oder eine Tür realisiert sein, wobei das Fenster einen Fensterrahmen und in der Regel einen zu dem Fensterrahmen beweglichen Fensterflügel mit einer Glasscheibe aufweist und die Tür einen Türrahmen mit einem zu dem Türrahmen beweglichen Türflügel aufweist.

Aus dem Stand der Technik sind Isoliervorrichtungen für Fenster und Türen bekannt, mit denen das Eindringen von Insekten und/oder Pollen durch die Gebäudeöffnung bei geöffnetem Flügel verhindert werden kann. Diese Isoliervorrichtungen umfassen in der Regel einen Rahmen sowie ein von dem Rahmen aufgespanntes Gewebe oder Gewirke, welches undurchlässig für Insekten und/oder Pollen ist, welches bei geöffnetem Flügel aber das Hindurchtreten von Luft ermöglicht. Der Rahmen dieser Isoliervorrichtungen wird an dem Gebäuderahmen in geeigneter Weise insbesondere nachträglich angebracht.

Vor dem Hintergrund der Energiewende und der damit einhergehenden erforderlichen Reduktion des Energieverbrauchs von Gebäuden hat es sich die vorliegende Erfindung zur Aufgabe gemacht, eine einfach nachrüstbare Isoliervorrichtung bereitzustellen, die von einem Anwender kostengünstig und einfach montiert werden kann.

Eine mögliche Lösung für die Aufgabe ist durch eine Isoliervorrichtung und ein Verfahren zum Isolieren einer Gebäudeöffnung mit den Merkmalen des jeweiligen unabhängigen Anspruchs angegeben, wobei weitere Lösungen und vorteilhafte Weiterbildungen in den Unteransprüchen und in der folgenden Beschreibung angegeben sind, wobei einzelne Merkmale der vorteilhaften Weiterbildungen in technisch sinnvoller Weise miteinander kombinierbar sind. Die mit Bezug zu der Isoliervorrichtung offenbarten Merkmale sind auf das Verfahren anwendbar und umgekehrt.

Gelöst wird die Aufgabe insbesondere durch eine Isoliervorrichtung für eine einen Gebäuderahmen, wie Fensterrahmen oder Türrahmen, und einen Flügel, wie Fensterflügel oder Türflügel, aufweisende Gebäudeöffnung, wobei die Isoliervorrichtung einen Rahmen und ein an den Rahmen angebrachtes Flächengebilde aufweist, wobei das Flächengebilde luftdicht ist, sodass in einem montierten Zustand der Isoliervorrichtung an der Gebäudeöffnung ein thermisch isolierender Raum zwischen dem Flächengebilde und dem Flügel ausbildbar ist.

Dementsprechend stellt die Erfindung auch auf eine Tür- oder Fensteranordnung ab, die eine Tür mit einem Türrahmen und einem Türflügel oder ein Fenster mit einem Fensterrahmen und einem eine Fensterscheibe tragenden Fensterflügel umfasst sowie eine Isoliervorrichtung mit einem luftdichten Flächengebilde umfasst. Die Isoliervorrichtung ist so an der Tür oder dem Fenster anbringbar/montierbar, dass in dem montierten Zustand ein Isolierraum zwischen der Isoliervorrichtung und der Tür oder dem Fenster ausgebildet wird. Hierbei ist insbesondere vorgesehen, dass die Isoliervorrichtung bevorzugt an dem Fensterrahmen oder dem Türrahmen ortsfest relativ zu dem bewegbaren Flügel der Tür oder des Fensters montiert ist. Die Isoliervorrichtung ist dabei insbesondere so ausgebildet und anordenbar, dass der Isolierraum zwischen dem luftdichten Flächengebilde und einer von dem Fensterflügel gehaltenen Fensterscheibe insbesondere bei geschlossenem Fenster ausgebildet wird. Die Isoliervorrichtung ist also insbesondere dazu vorgesehen, an dem Türrahmen oder dem Fensterrahmen befestigt zu werden.

Die Aufgabe wird auch gelöst durch ein Verfahren zum Isolieren einer Gebäudeöffnung, wobei das Verfahren zumindest die folgenden Schritte umfasst:
- Anbringen eines luftdichten Flächengebildes an einem Rahmen einer Isoliervorrichtung und
- Montieren der Isoliervorrichtung an einem Fenster oder an einer Tür, sodass ein Isolierraum zwischen dem luftdichten Flächengebilde und dem Fenster oder der Tür ausgebildet wird.

Mit anderen Worten: Die Erfindung sieht in ihrem Grundgedanken vor, dass der Energieverbrauch eines Gebäudes sich dadurch einfach verringern lässt, dass ein Endanwender eine Isoliervorrichtung derart an einem Fenster oder einer Tür anbringt, dass ein isolierender Luftspalt zumindest bei geschlossenem Fensterflügel/Türflügel zwischen dem luftdichten Flächengebilde und dem Flügel ausgebildet wird, wobei das luftdichte Flächengebilde durch den Rahmen getragen wird und somit einfach an der Tür bzw. dem Fenster in einem mehr oder weniger gespannten Zustand montierbar ist.

Das luftdichte Flächengebilde wird bevorzugt durch eine Folie ausgebildet.

Das luftdichte Flächengebilde/die Folie ist bevorzugt transparent und absorbiert möglichst kein durch die Folie durchtretendes Licht. Insbesondere ist das Flächengebilde/die Folie auch so ausgebildet, dass durchtretendes Licht nicht gestreut wird. Es kann in einer Ausführungsform auch vorgesehen sein, dass das luftdichte Flächengebilde gefärbt/getönt ist, sodass die durch die Gebäudeöffnung eintretende Sonneneinstrahlung geschwächt werden kann. Prinzipiell könnte das luftdichte Flächengebilde/die Folie auch intransparent sein.

Es kann vorgesehen sein, dass der Rahmen Profilleisten aus Kunststoff oder Metall, insbesondere aus Aluminium, aufweist. So kann beispielsweise vorgesehen sein, dass der Rahmen vier Profilleisten aufweist, wobei benachbarte Profilleisten über Eck in einem rechten Winkel angeordnet sind. Es kann dabei vorgesehen sein, dass über Eck benachbarte Profilleisten mittels sogenannten Eckverbindern miteinander verbunden sind. Die Profilleisten sind insbesondere aus Kunststoff oder Metall (Aluminium) extrudierte Profilleisten.

Es kann vorgesehen sein, dass die Isoliervorrichtung dem Endanwender als vormontierte Einheit bereitgestellt wird, bei der der insbesondere aus mehreren Teilen bestehende Rahmen zusammengebaut ist und das Flächengebilde an dem Rahmen befestigt ist. Alternativ kann vorgesehen sein, dass die Isoliervorrichtung dem Endanwender als Bausatz bereitgestellt wird, in welchem Fall dem Endanwender die Bauteile oder Baugruppen der Isoliervorrichtung bereitgestellt werden und der Endanwender die Bauteile und /oder Baugruppen zusammenbauen muss.

Insbesondere in letzterem Fall kann vorgesehen sein, dass der Rahmen in seiner Größe einstellbar ist, sodass der Endanwender den Rahmen an die Größe des Fensters/der Tür selber anpassen kann. Im einfachsten Fall kann der Endanwender die als Einzelteile bereitgestellten Profilleisten in ihrer Länge kürzen und das Flächengebilde entsprechend zuschneiden.

Zur besonders einfachen werkzeuglosen Einstellung der Größe des Rahmens kann vorgesehen sein, dass der Rahmen zueinander verschiebbare/ teleskopierbare Profilleisten umfasst. Jede Seite/Strebe des Rahmens besteht also aus mindestens zwei, bevorzugt genau zwei oder drei Profilleisten, die zur Einstellung der Länge einer Seite/Strebe des Rahmens zueinander teleskopiert/verschoben werden können. So kann beispielsweise eine Profilleiste als Innenprofilleiste ausgebildet sein, die in eine Außenprofilleiste teleskopierbar eingesteckt ist. Auch in diesem Zusammenhang kann vorgesehen sein, dass über Eck benachbarte Profilleisten unterschiedlicher Seiten/Streben des Rahmens mittels Eckverbinder miteinander verbunden/verbindbar sind.

Insbesondere wenn dem Endanwender die Isoliervorrichtung als vorgefertigtes Endprodukt bereitgestellt wird, kann vorgesehen sein, dass der Rahmen durch ein einzelnes gebogenes Metallelement, insbesondere durch einen gebogenen Metallstab, gebildet ist. Ein solcher Metallstab wird entsprechend der Größe des Fensters zu einem rechteckigen Rahmen gebogen, wobei seine Enden. miteinander verbunden sein können. Es kann dabei insbesondere vorgesehen sein, dass der Rahmen derart gebogen wird und vor dem Anbringen des Flächengebildes an dem Rahmen elastisch vorgespannt wird, dass nach dem Anbringen das Flächengebilde durch den Rahmen gleichmäßig vorgespannt ist. Ein solcher aus einem Metallstab gebildeter Rahmen kann besonders raumsparend ausgebildet sein.

In einer besonders bevorzugten Ausführungsform ist vorgesehen, dass der Rahmen derart dimensioniert ist, dass er in einem Raum anordenbar ist, der zwischen dem Gebäuderahmen (Fensterrahmen/Türrahmen) und dem geschlossenen (Fenster-/Tür-)Flügel ausgebildet ist. Der Metallstab bzw. die Profilleisten (und gegebenenfalls am Metallstab oder den Profilleisten zur Festlegung des Flächengebildes angebrachte Festlegungselemente) weisen in (oder parallel zu) der durch das aufgespannte Flächengebilde definierten Ebene eine Breite von maximal 2 cm und orthogonal zu der Ebene eine Höhe von maximal 1 cm auf. Ein solcher relativ dünner Rahmen kann einfach in den Gebäuderahmen eingesetzt werden.

Wenn hingegen kein entsprechender Raum im Fensterrahmen bei geschlossenem Fensterflügel ausgebildet wird, oder wenn der Rahmen der Isoliervorrichtung größere Maße hat, kann vorgesehen sein, dass an dem Rahmen Einhängeelemente angebracht sind, mit denen die Isoliervorrichtung an dem Gebäuderahmen anhängbar ist. Insbesondere sind mindestens zwei, bevorzugt vier Einhängeelemente an dem Rahmen der Isoliervorrichtung angebracht. Die Einhängeelemente sind hakenförmig ausgebildet und übergreifen den Gebäuderahmen, sodass die Isoliervorrichtung mit ihrem Rahmen oder ggf. mit einer an dem Rahmen angebrachten (Bürsten-) Dichtung an der Außenseite des Gebäuderahmens anliegt.

Insbesondere wenn die Isoliervorrichtung dem Endanwender als Bausatz aus mehreren Bauteilen oder aus mehreren jeweils mindestens zwei Bauteile umfassenden Baugruppen bereitgestellt wird, kann vorgesehen sein, dass das Flächengebilde kraft- und/oder formschlüssig insbesondere mittels mindestens eines Festlegungselements an dem Rahmen angebracht ist. Hierzu können beispielsweise die Profilleisten des Rahmens eine sich entlang der Längserstreckung der Profilleisten ausgebildete Außenkontur beispielsweise in Form eines Vorsprungs oder Rücksprungs aufweisen, wobei ein ggf. auch leistenförmig ausgebildetes Festlegungselement eine Festlegungskontur aufweist, die zu der Rahmenkontur komplementär ist. Es ist somit möglich, dass das Flächengebilde zwischen dem Rahmen und dem Festlegungselement festgeklemmt wird. Somit ist es für einen Endanwender besonders einfach, das Flächengebilde an dem Rahmen festzulegen.

Insbesondere wenn die Isoliervorrichtung als vorgefertigtes Endprodukt dem Endanwender bereitgestellt wird, kann das Flächengebilde stoffschlüssig an dem Rahmen angebracht sein. Beispielsweise kann das Flächengebilde an dem Rahmen festgeklebt sein oder mittels Schweißen an dem Rahmen angebracht sein, in welchem Fall der Rahmen eine Kunststoffbeschichtung aufweisen kann, sodass durch thermoplastische Verformung das Flächengebilde stoffschlüssig mit der Beschichtung des Rahmens beim Schweißen verbunden wird.

Die Erfindung sowie das technische Umfeld werden im Folgenden anhand der Figuren beispielhaft erläutert. Es zeigen schematisch
- Figur 1:: ein Fenster mit einer daran angebrachten Isoliervorrichtung bei geöffnetem Fensterflügel,
- Figur 2:: eine Schnittdarstellung durch das Fenster bei geschlossenem Fensterflügel,
- Figur 3:: eine Detailansicht des Fensters bei geschlossenem Fensterflügel,
- Figur 4:: eine Rahmenstrebe eines Rahmens der Isoliervorrichtung mit einem Festlegungselement,
- Figur 5:: zwei Rahmenstreben mit einem daran angebrachten Flächengebilde und
- Figur 6:: eine weitere Strebe mit einer weiteren Ausführungsform eines Festlegungselements.

Die in den Figuren 1 bis 3 gezeigte Fensteranordnung umfasst ein Fenster 1 und eine Isoliervorrichtung mit einem Rahmen 2 und einem Flächengebilde 3.

Das Fenster 1 weist einen Fensterrahmen 1.1 sowie einen dazu schwenkbaren Fensterflügel 1.2 auf. In dem Fensterflügel 1.2 ist eine Fensterscheibe 1.3 ausgebildet. Die Isoliervorrichtung umfasst einen Rahmen 2 und ein von dem Rahmen 2 gehaltenes/aufgespanntes luftdichtes Flächengebilde 3, welches beispielsweise durch eine transparente Folie ausgebildet sein kann. Wie beispielsweise in der Figur 4 dargestellt, sind die Seiten/Rahmenstreben des Rahmens 2 durch Profilleisten 5 ausgebildet. Die Profilleisten 5 weisen eine Rahmenkontur 2.1 auf, in die ein ebenfalls leistenförmiges Festlegungselement 7 mit einer Festlegungskontur 7.1 eingeklipst werden kann. Dementsprechend ist die Rahmenkontur 2.1 auf die Festlegungskontur 7.1 des Festlegungselements 7 angepasst.

Wie insbesondere aus Figur 5 hervorgeht, kann das luftdichte Flächengebilde 3 zwischen den Profilleisten 5 und dem Festlegungselement 7 festgelegt werden. Es kann vorgesehen sein, dass benachbarte Profilleisten 5 über Eck mittels nicht dargestellter Eckverbinder miteinander verbunden sind. In Figur 5 ist zu erkennen, dass das luftdichte Flächengebilde nach außen über die Profilleisten 5 übersteht.

Während das in den Figuren 4 und 5 dargestellte Festlegungselement 7 in seiner Querschnittsgestaltung omegaförmig ist, ist in Figur 6 das Festlegungselement 7 als Kederschnur ausgebildet, die in die Rahmenkontur 2.1 zur Festlegung des Flächengebildes 3 eingesetzt wird. Aus der Figur 2 und insbesondere aus der Detailansicht der Figur 3 ist zu erkennen, dass die Isoliervorrichtung mit dem Rahmen 2 in einem Raum 6 angeordnet ist, der bei geschlossenem Fensterflügel 1.2 zwischen dem Fensterrahmen 1.1 und dem Fensterflügel 1.2 ausgebildet ist.

Das von dem Rahmen 2 gehaltene Flächengebilde 3 ist bei geschlossenem Fensterflügel 1.2 parallel zur Fensterscheibe 1.3 angeordnet, sodass zwischen dem luftdichten Flächengebilde 3 und der Fensterscheibe 1.3 ein luftgefüllter Isolierraum 4 ausgebildet ist. Mit dem luftgefüllten Isolierraum 4 wird somit eine weitere Isolierschicht bereitgestellt, die ein Endanwender insbesondere bei alten Fenstern einfach nachrüsten kann, sodass der Energieverbrauch eines Gebäudes gesenkt werden kann.

### Bezugszeichenliste

- 1: Fenster
- 1.1: Fensterrahmen
- 1.2: Fensterflügel
- 1.3: Fensterscheibe
- 2: Rahmen
- 2.1: Rahmenkontur
- 3: Flächengebilde
- 4: Isolierraum
- 5: Profilleiste
- 6: Raum
- 7: Festlegungselement
- 7.1: Festlegungskontur

## Patentansprüche

1. Isoliervorrichtung für eine einen Gebäuderahmen, wie Fensterrahmen (1.1) oder Türrahmen, und einen Flügel, wie Fensterflügel (1.2) oder Türflügel, aufweisende Gebäudeöffnung (1), umfassend:
- einen Rahmen (2) und
- ein an den Rahmen angebrachtes luftdichtes Flächengebilde (3), wobei
in einem montierten Zustand der Isoliervorrichtung an der Gebäudeöffnung (1) ein Isolierraum (4) zwischen dem Flächengebilde (3) und dem Flügel (1.2) ausbildbar ist.

2. Isoliervorrichtung nach Anspruch 1, wobei das Flächengebilde (3) eine Folie ist.

3. Isoliervorrichtung nach Anspruch 1 oder 2, wobei das Flächengebilde (3) transparent und/oder gefärbt ist.

4. Isoliervorrichtung nach einem der vorhergehenden Ansprüche, wobei der Rahmen (3) Profilleisten (5) aus Kunststoff oder Metall aufweist.

5. Isoliervorrichtung nach einem der vorhergehenden Ansprüche, wobei der Rahmen (3) in seiner Größe einstellbar ist.

6. Isoliervorrichtung nach Anspruch 5, wobei der Rahmen (2) zur Einstellung seiner Größe zueinander teleskopierbare Profilleisten (5) umfasst.

7. Isoliervorrichtung nach einem der Ansprüche 1 bis 3, wobei der Rahmen (2) durch ein einzelnes gebogenes Metallelement, insbesondere durch einen gebogenen Metallstab, gebildet ist.

8. Isoliervorrichtung nach einem der vorhergehenden Ansprüche, wobei der Rahmen (2) derart dimensioniert ist, dass er in einem Raum (6) zwischen dem Gebäuderahmen (1.1) und dem geschlossenem Flügel (1.2) anordenbar ist.

9. Isoliervorrichtung nach einem der Ansprüche 1 bis 7, wobei an dem Rahmen (2) Einhängeelemente angeordnet sind, mit denen der Rahmen (2) an dem Gebäuderahmen (1.1) anhängbar ist.

10. Isoliervorrichtung nach einem der vorhergehenden Ansprüche, wobei das Flächengebilde (3) kraft- und/oder formschlüssig insbesondere mittels mindestens eines Festlegungselements (7) an dem Rahmen (2) angebracht ist.

11. Isoliervorrichtung nach einem der Ansprüche 1 bis 9, wobei das Flächengebilde (3) stoffschlüssig an dem Rahmen (2) angebracht ist.

12. Tür- oder Fensteranordnung, umfassend:
- eine Tür oder ein Fenster (1) und
- eine Isoliervorrichtung nach einem der vorhergehenden Ansprüche, wobei
die Isoliervorrichtung in einem an der Tür oder dem Fenster (1) montierten Zustand einen Isolierraum (4) zwischen der Isoliervorrichtung und der Tür oder dem Fenster (1) ausbildet.

13. Tür- oder Fensteranordnung nach Anspruch 12, wobei die Isoliervorrichtung ortsfest relativ zu dem bewegbaren Flügel (1.2) der Tür oder des Fensters (1) montiert ist.

14. Verfahren zum Isolieren einer Gebäudeöffnung (1), wobei das Verfahren zumindest die folgenden Schritte umfasst:
- Anbringen eines luftdichten Flächengebildes (3) an einem Rahmen (2) einer Isoliervorrichtung,
- Montieren der Isoliervorrichtung an einem Fenster (1) oder an einer Tür, sodass ein Isolierraum (4) zwischen dem luftdichten Flächengebilde (3) und dem Fenster (1) oder der Tür ausgebildet wird.

## Geänderte Patentansprüche

### Geänderte Patentansprüche gemäss Regel 137(2) EPÜ.

1. Isoliervorrichtung für eine einen Gebäuderahmen, wie Fensterrahmen (1.1) oder Türrahmen, und einen Flügel, wie Fensterflügel (1.2) oder Türflügel, aufweisende Gebäudeöffnung (1), umfassend:
- einen Rahmen (2) und
- ein an den Rahmen angebrachtes luftdichtes Flächengebilde (3), wobei
in einem montierten Zustand der Isoliervorrichtung an der Gebäudeöffnung (1) ein Isolierraum (4) zwischen dem Flächengebilde (3) und dem Flügel (1.2) ausbildbar ist, **dadurch gekennzeichnet, dass** der Rahmen (2) durch ein einzelnes gebogenes Metallelement gebildet ist.

2. Isoliervorrichtung nach Anspruch 1, wobei das Flächengebilde (3) eine Folie ist.

3. Isoliervorrichtung nach Anspruch 1 oder 2, wobei das Flächengebilde (3) transparent und/oder gefärbt ist.

4. Isoliervorrichtung nach einem der Ansprüche 1 bis 3, wobei der Rahmen (2) durch ein durch einen einzelnen gebogenen Metallstab, gebildet ist.

5. Isoliervorrichtung nach einem der vorhergehenden Ansprüche, wobei der Rahmen (2) derart dimensioniert ist, dass er in einem Raum (6) zwischen dem Gebäuderahmen (1.1) und dem geschlossenem Flügel (1.2) anordenbar ist.

6. Isoliervorrichtung nach einem der Ansprüche 1 bis 4, wobei an dem Rahmen (2) Einhängeelemente angeordnet sind, mit denen der Rahmen (2) an dem Gebäuderahmen (1.1) anhängbar ist.

7. Isoliervorrichtung nach einem der vorhergehenden Ansprüche, wobei das Flächengebilde (3) kraft- und/oder formschlüssig insbesondere mittels mindestens eines Festlegungselements (7) an dem Rahmen (2) angebracht ist.

8. Isoliervorrichtung nach einem der Ansprüche 1 bis 6, wobei das Flächengebilde (3) stoffschlüssig an dem Rahmen (2) angebracht ist.

9. Tür- oder Fensteranordnung, umfassend:
- eine Tür oder ein Fenster (1) und
- eine Isoliervorrichtung nach einem der vorhergehenden Ansprüche, wobei
die Isoliervorrichtung in einem an der Tür oder dem Fenster (1) montierten Zustand einen Isolierraum (4) zwischen der Isoliervorrichtung und der Tür oder dem Fenster (1) ausbildet.

10. Tür- oder Fensteranordnung nach Anspruch 9, wobei die Isoliervorrichtung ortsfest relativ zu dem bewegbaren Flügel (1.2) der Tür oder des Fensters (1) montiert ist.

11. Verfahren zum Isolieren einer Gebäudeöffnung (1), wobei das Verfahren zumindest die folgenden Schritte umfasst:
- Anbringen eines luftdichten Flächengebildes (3) an einem durch ein einzelnes gebogenes Metallelement gebildeten Rahmen (2) einer Isoliervorrichtung,
- Montieren der Isoliervorrichtung an einem Fenster (1) oder an einer Tür, sodass ein Isolierraum (4) zwischen dem luftdichten Flächengebilde (3) und dem Fenster (1) oder der Tür ausgebildet wird.
